# EUROPÄISCHE PATENTSCHRIFT

(11) **EP 3 409 145 B1**
(45) Veröffentlichungstag und Bekanntmachung des Hinweises auf die Patenterteilung: **08.01.2020**
(21) Anmeldenummer: 17000927.8
(22) Anmeldetag: 31.05.2017
(51) Int. Cl.: A47C 27/15, A47C 27/14, A47C 27/00, A47C 27/20, A61G 7/057

(54) **VERBESSERTE MATRATZENANORDNUNG**
IMPROVED MATTRESS ASSEMBLY
SYSTÈME DE MATELAS AMÉLIORÉ

(43) Veröffentlichungstag der Anmeldung: 05.12.2018
(73) Patentinhaber: SQlab GmbH, 82024 Taufkirchen (DE)
(72) Erfinder: Hild, Tobias, 82024 Taufkirchen (DE)
(74) Vertreter: Koelle, Alexander

(56) Entgegenhaltungen:
- AT-A4- 507 085
- DE-U1- 20 102 701
- KR-A- 20160 107 927
- US-A1- 2011 010 865
- US-A1- 2015 296 993
- US-A1- 2016 100 697

## Beschreibung

### Technisches Gebiet

Die vorliegende Erfindung betrifft eine verbesserte Matratzenanordnung, deren Eigenschaften vom Anwender flexibel konfiguriert werden können und die einen angemessenen Schlafkomfort über einen längeren Zeitraum sicherstellen kann.

### Stand der Technik

Es ist bekannt, Matratzen aus einem geschäumten Material herzustellen, beispielsweise einem geschäumten Kunststoffmaterial. Für die Herstellung von Matratzen wird beispielsweise ein so genannter Kaltschaum verwendet. Ferner sind thermoelastische Matratzen und Matratzen aus einem so genannten Viskose-Material bekannt. Latex wird auch zur Herstellung von Matratzen verwendet.

Bei herkömmlichen Matratzen besteht das Problem, dass sie nach dem Kauf nicht mehr verändert werden können. Für den Anwender ist es sehr schwer, eine passende Matratze zu finden. Ferner verändert sich über die Jahre der Körper eines Anwenders. Ein weiteres Problem ist, dass durch Verletzungen Rückenbeschwerden oder sonstige Beschwerden auftreten können. Im Laufe der Jahre können sich die Schlafgewohnheiten und/oder die Schlafposition ändern. Mit anderen Worten, im Laufe der Jahre kann sich die Schlafpräferenz eines Anwenders ändern. Beispielsweise kann die Rückenschlafposition, die Seitenschlafposition, die Bauchschlafposition von einem Anwender über den Lauf der Jahre mehr oder weniger preferiert werden.

Die EP 0 782 830 A1 offenbart eine einlagige Matratze mit Einsätzen, Hohlräumen und in Querrichtung verlaufenden Vertiefungen.

Die DE 20 2005 018 810 U1 offenbart in der Zusammenfassung ein Matratzensystem, in das wahlweise Elemente eingesetzt werden können.

Die EP 1 031 302 A2 offenbart eine Matratze, in die Einschübe bzw. Einsätze mit Materialien unterschiedlicher Härte und unterschiedliche Elastizität eingeführt werden können.

Die US 6,115,861 B offenbart eine Stützanordnung für eine Matratze, in die Blöcke mit einer unterschiedlichen Härte eingesetzt werden können.

Die WO 2013/049647 A1 offenbart eine Matratze zu medizinischen Zwecken, die aus unterschiedlichen Teilen zusammengesetzt werden kann. Sie umfasst auch einen Einsatz mit einer inversen Trapez-Prisma-Form.

Die US 5,671,492 offenbart in der Zusammenfassung eine Matratze mit mehreren Einsätzen, wobei der oberste Einsatz Querrillen aufweist.

Die WO 95/07679 offenbart eine Matratze mit mehreren Einsätzen, wobei eine obere Schicht Querrillen aufweist.

Die US 4,706,313 und die US 5,107,558 offenbaren eine mehrteilige Matratze mit Einsätzen.

Die JP 2015-211703 A und die KR 101173167 B1 offenbaren Matratzen mit auswechselbaren Einsätzen.

Die DE 60 2006 000 335 T2 offenbart eine Matratze mit einem auswechselbaren Element an einem Längsende.

Die EP 0 945 090 A2 offenbart eine Matratze mit mehreren Einsetzteilen.

Das AT 010 102 U1 offenbart in der Zusammenfassung eine Schaumstoffmatratze mit austauschbaren Matratzenkernelementen.

Die WO 2014/111867 A1 und die WO 99/05940 offenbaren in der Zusammenfassung Matratzen mit Einsätzen zum Anpassen der Härte.

Die AT 507 085 A4 offenbart eine Matratze mit einer Ausnehmung im Bauchbereich und mehreren Einsatzkörpern sowie einem Aufbau der Matratze in mehreren Materialschichten.

Die DE 201 02 701 U1 zeigt eine Matratze mit Querrillen sowohl schulterseitig als auch beinseitig, wobei diese Rillen unterschiedliche spezifische Federstärken, z.B. durch Füllen der Hohlräume, aufweisen.

### Offenlegung der Erfindung

Die vorliegende Erfindung stellt sich zur Aufgabe, eine Matratzenanordnung zu schaffen, die der Nutzer nach dem Kauf an seine Präferenzen anpassen kann und die der Nutzer an wechselnde Schlafgewohnheiten anpassen kann.

Die Aufgabe der Erfindung wird durch eine Matratzenanordnung nach Anspruch 1 und einen Matratzen-Satz nach Anspruch 12 gelöst. Die abhängigen Ansprüche beanspruchen bevorzugte Ausführungsformen.

Die erfindungsgemäße Matratzenanordnung umfasst ein erstes Matratzenelement, einen wechselbaren Einsatz und ein zweites Matratzenelement. Das erste Matratzenelement weist eine Ausnehmung in einem Bereich auf, der sich bei Verwendung unterhalb des Anwenders und zwischen der Schulter und der Hüfte des Anwenders befindet. Der wechselbare Einsatz kann in die Ausnehmung des ersten Matratzenelementes lösbar eingesetzt werden und wird von dem ersten Matratzenelement lösbar gehalten. Das zweite Matratzenelement befindet sich bei Verwendung über dem ersten Matratzenelement. Das zweite Matratzenelement weist in einem Bereich unter den Schultern des Nutzers und/oder in einem Bereich unter den Beinen des Nutzers eine Mehrzahl Rillen auf, die sich zumindest teilweise entlang der Querrichtung des zweiten Matratzenelementes erstrecken.

Die erfindungsgemäße Matratzenanordnung hat den Vorteil, dass ein Nutzer die Steifigkeit des ersten Matratzenelementes dadurch einstellen kann, dass er einen Einsatz mit einer geeigneten Härte auswählt und in das erste Matratzenelement einführt. Der Einsatz kann je nach Präferenz des Nutzers so ausgewählt werden, dass er die gleiche Härte wie das erste Matratzenelement, eine niedrigere Härte wie das erste Matratzenelement oder eine höhere Härte als das erste Matratzenelement aufweist. Dadurch kann der Nutzer das erste Matratzenelement an das Körpergewicht, die Liegeposition, die persönlichen Entlastungszonen und die persönlichen Präferenzen selbst zuhause anpassen. Diese Matratze eignet sich insbesondere für den Fernabsatz, insbesondere für einen Verkauf über das Internet.

Bei einer Ausführungsform kann die dem Nutzer abgewandten Seite des ersten Matratzenelementes die Ausnehmung aufweisen. Bei dieser Ausführungsform kann das erste Matratzenelement an der dem Nutzer zugewandten Seite flach ausgebildet sein.

Das zweite Matratzenelement kann bei einer Ausführungsform dazu ausgebildet sein, um seine Längsachse gedreht zu werden, so dass sich die Rillen des zweiten Matratzenelementes auf der dem Nutzer zugewandten Seite des Matratzenelementes befinden, wenn das Gewicht des Nutzers kleiner gleich einem vorbestimmten Schwellenwert ist, oder so dass sich die Rillen des zweiten Matratzenelementes auf der dem Nutzer abgewandten Seite des zweiten Matratzenelementes befinden, wenn das Gewicht des Nutzer größer einem vorbestimmten Schwellenwert ist. Auch durch diese Maßnahme kann die Elastizität der Matratzenanordnung an die Bedürfnisse des Nutzers angepasst werden. Der vorbestimmte Schwellenwert kann ein Gewicht von etwa 80 kg sein. Das zweite Matratzenelement ist aus der Wahrnehmung des Nutzers weicher, wenn die Rillen nach oben zeigen.

Das zweite Matratzenelement kann gegenüber dem ersten Matratzenelement um seine vertikale Achse drehbar sein, so dass sich die Mehrzahl Rillen wahlweise unter den Beinen des Nutzers oder unter den Schultern des Nutzers befindet. Üblicherweise befinden sich die Rillen unter den Beinen bzw. Unterschenkel des Nutzers, da die Beine ein relativ leichtes Körperteil sind. Falls der Nutzer insbesondere in der Seitschlafposition mehr Komfort an der Schulter wünscht, kann das zweite Matratzenelement so gedreht werden, dass die Rillen auf Höhe der Schulter liegen.

Bei einer Ausführungsform kann das zweite Matratzenelement eine geringere Härte als das erste Matratzenelement aufweisen. Die Ausnehmung im ersten Matratzenelement ist im Längsschnitt zumindest teilweise trapezförmig (Trapez-Prisma) und/oder der Einsatz ist im Längsschnitt zumindest teilweise trapezförmig (Trapez-Prisma). Dadurch kann der Einsatz stabil in seiner Lage in der Ausnehmung gehalten werden und einfach ausgetauscht werden. Bei einer Ausführungsform kann der Einsatz im Längsschnitt an seinem oberen Bereich trapezförmig (trapez-prisma-förmig) und an seinem unteren Bereich rechteckförmig (quaderförmig) ausgebildet sein. Die Ausnehmung kann bei einer Ausführungsform im Längsschnitt in ihrem inneren Bereich trapezförmig und in ihrem äußeren Bereich rechteckförmig (quaderförmig) sein.

Das Volumen des Einsatzes ist größer als das Volumen der Ausnehmung und/oder die Höhe des Einsatzes ist größer als die Tiefe der Ausnehmung im ersten Matratzenelement. Dadurch wird ein besonders harter Einsatz erreicht.

Die Matratzenanordnung kann ferner ein drittes Matratzenelement aufweisen, das über dem zweiten Matratzenelement angeordnet ist, und das eine niedrigere Härte als das zweite Matratzenelement aufweist. Dadurch kann die Matratzenanordnung komfortabler ausgebildet werden.

Die Matratzenanordnung kann ein viertes Matratzenelement aufweisen, das über dem zweiten Matratzenelement oder dem dritten Matratzenelement angeordnet ist. Das Material des vierten Matratzenelements kann eine niedrigere Härte als das Material des zweiten Matratzenelementes aufweisen. Alternativ hierzu oder zusätzlich kann das Material des vierten Matratzenelements eine höhere Härte als das Material des dritten Matratzenelementes aufweisen. Alternativ hierzu oder zusätzlich kann das vierte Matratzenelement Öffnungen aufweisen, die sich in der vertikalen Richtung des vierten Matratzenelementes erstrecken. Dadurch kann der Komfort der Matratzenanordnung für den Nutzer erhöht werden.

Die Matratzenanordnung kann ferner ein fünftes Matratzenelement aufweisen, das über dem zweiten Matratzenelement, dem dritten Matratzenelement oder dem vierten Matratzenelement angeordnet ist, wobei sich das fünfte Matratzenelement lediglich über einen Teil des zweiten Matratzenelements erstreckt. Das fünfte Matratzenelement erstreckt sich vorzugsweise unterhalb der Beine des Anwenders. Dadurch wird eine leichte Hochlagerung der unteren Extremitäten bewirkt, was einen besseren Venenrückfluss zur Folge hat. Das fünfte Matratzenelement kann zusammen mit dem ersten, zweiten, dritten und/oder vierten Matratzenelement in einer Matratzenhülle angeordnet sein. Es ist aber auch möglich, dass das fünfte Matratzenelement in einem so genannten Topper angeordnet ist, der eine weitere Matratzenanordnung bildet, die über der zuvor beschriebenen Matratzenanordnung gelegt werden kann.

Das Material des ersten Matratzenelementes kann einen Stützschaum aufweisen. Alternativ hierzu oder zusätzlich kann das Material des zweiten Matratzenelementes einen Komfortschaum aufweisen. Alternativ hierzu oder zusätzlich kann das Material des dritten Matratzenelementes einen Komfortschaum aufweisen. Alternativ hierzu oder zusätzlich kann das vierte Matratzenelement Latex aufweisen. Alternativ hierzu oder zusätzlich kann das Material des fünften Matratzenelementes einen Komfortschaum aufweisen.

Jedes der Matratzenelemente kann von einer separaten flexiblen vorgespannten Umhüllung umschlossen sein. Die Matratzenelemente sind nicht miteinander verklebt und können daher beliebig gedreht, gewendet, getauscht und/oder kombiniert werden. Ferner wird durch die flexibel vorgespannte Umhüllung des zweiten Matratzenelementes die Wirkung der zusätzlichen Elastizität aufgrund der Rillen verstärkt. Die Umhüllung kann das jeweilige Matratzenelement wie ein enger anliegender Beutel umschließen. Es versteht sich, dass die Umhüllung aus einem elastischen Material gebildet sein muss.

Die Erfindung betrifft auch einen Matratzen-Satz mit der ersten Matratzenanordnung, die zuvor beschrieben wurde und einer Mehrzahl Einsätze mit einer unterschiedlichen Elastizität und/oder mit einem unterschiedlichen Volumen und/oder mit einer unterschiedlichen Dicken. Dadurch kann der Nutzer die Härte bzw. die Elastizität des ersten Matratzenelementes flexibel anpassen, wodurch die Matratzenanordnung durch Mittel des Fernabsatzes vertrieben werden kann und der Nutzer die Matratze über einen längeren Zeitraum an seine Bedürfnisse anpassen kann.

Der Matratzensatz kann eine zweite Matratzenanordnung aufweisen, wobei die zweite Matratzenanordnung das fünfte Matratzenelement und zumindest ein weiteres Matratzenelement aufweist. Das weitere Matratzenelement kann ein Matratzenelement mit einer Viskoelastizität aufweisen und/oder ein Matratzenelement mit einer Härte aufweisen, die niedriger als die Härte des ersten, zweiten, dritten, vierten und fünften Matratzenelementes ist. Die zweite Matratzenanordnung kann ein so genannter Topper sein, mittels der die Matratzenanordnung an die individuellen Bedürfnisse des Nutzers angepasst werden kann.

Bei der erfindungsgemäßen Matratzenanordnung erfüllen die Einsätze eine wichtige Funktion der Matratzenanordnung. Herkömmliche Matratzen des Standes der Technik weisen das Problem auf, dass der menschliche Körper insbesondere in der Seitschlafposition auf Höhe der Hüfte am stärksten einsinkt. Folglich befindet sich die Wirbelsäule des Nutzers nicht mehr in ihrer optimalen gerade horizontalen Lage, sondern mehr oder weniger stark gekrümmt. Dies hat zum einem einen hohen Druck an der meist sehr druckempfindlichen Hüfte zur Folge. Zum anderen können Rückenbeschwerden auftreten. Wird ein härterer Einsatz in das erste Matratzenelement eingesetzt, befindet sich die Wirbelsäule wieder in ihrer optimalen geraden horizontalen Lage.

Schaumstoffmatratzen setzen sich im Bereich der Hüfte bereits nach einigen Monaten Benutzung, wobei sie im Laufe der Jahre dort durchgelegen sein können. Falls der Nutzer härtere Einsätze in das erste Matratzenelement einsetzt, kann zum einen die Matratzenanordnung an die Anatomie angepasst werden. Zum anderen kann der Vorgang des Setzens bzw. des Durchliegens aufgehalten bzw. ausgeglichen werden. Ferner wird die Hüfte entlastet.

Das fünfte Matratzenelement entlastet die Beine. Aus anatomischer Sicht sind die Oberschenkel dicker als die Knie und die Unterschenkel. Folglich bewirkt das fünfte Matratzenelement, das sich lediglich im Bereich der Beine erstreckt, eine gleichmäßigere Auflagefläche und folglich mehr Komfort für den Nutzer.

Dadurch, dass die Matratzenanordnung beliebig an einen Nutzer angepasst werden kann und von diesem konfiguriert werden kann, kann die Matratze zur Zufriedenheit der Nutzer online vertrieben werden. Ferner werden Ressourcen geschont, da die Matratzenanordnung über einen längeren Zeitraum verwendet werden kann.

### Kurze Beschreibung der Figuren

Die Erfindung wird nun unter Bezugnahme auf die beigefügten Figuren erläutert, die exemplarische und nicht beschränkende Ausführungsformen der Erfindung zeigen, wobei
Figur 1 eine perspektivische Ansicht einer ersten Ausführungsform zeigt, und
Figur 2 eine Explosionsansicht der ersten Ausführungsform zeigt, und
Figur 3 eine zweite Ausführungsform der erfindungsgemäßen Matratzenanordnung und einen Matratzen-Satz zeigt.

### Detaillierte Beschreibung der Figuren

Figur 1 zeigt eine perspektivische Ansicht der ersten Ausführungsform der Matratzenanordnung 100 und Figur 2 zeigt eine Explosionsansicht der ersten Ausführungsform der Matratzenanordnung 100. Die erste Matratzenanordnung 100 weist eine Mehrzahl übereinander angeordneten Matratzenelemente 102, 106, 112, 114, 118, 120 auf. Das erste Matratzenelement 102, das bei der erfindungsgemäßen Matratzenanordnung 100 unten bzw. am weitesten vom Nutzer entfernt angeordnet ist, weist eine Ausnehmung 103 auf, die im Längsschnitt in ihrem oberen bzw. inneren Bereich im wesentlichen trapezförmig ausgebildet ist und in ihrem äußeren bzw. unteren Bereich im Längsschnitt im Wesentlichen rechteckförmig ausgebildet ist. In die Ausnehmung 103 im ersten Matratzenelement 102 ist ein auswechselbarer Einsatz 104 angeordnet, der im Längsschnitt in seinem oberen Bereich bzw. dem Nutzer zugewandten Bereich im Lösungsschnitt trapezförmig ausgebildet ist und in seinem unteren bzw. dem Nutzer abgewandten Bereich im Längsschnitt rechteckig ausgebildet ist. Der trapezförmige Bereich der Ausnehmung 103 bzw. des Einsatzes 104 stellt sicher, dass der Einsatz 104 einfach in die Ausnehmung 103 eingesetzt werden kann und von dieser stabil gehalten wird.

Das erste Matratzenelement 102 kann einen so genannten Stützschaum aufweisen. Der Nutzer erhält eine Mehrzahl Einsätze 104 mit einer unterschiedlichen Härte bzw. einem unterschiedlichen Volumen bzw. einer unterschiedlichen Höhe. Der Nutzer kann den Einsatz zu auswählen, wie es seinem Komfortbedürfnis entspricht.

Die Ausnehmung 103 weist bei einer Ausführungsform eine Tiefe von etwa 4 bis 8 cm, bevorzugt von etwa 5 bis 7 cm auf. Die Ausnehmung befindet sich unterhalb des Nutzers in einem Bereich zwischen dessen Schulter und der Hüfte. Die Einsätze haben in der Regel die gleiche Höhe wie die Tiefe der Ausnehmung 103. Bei einer Ausführungsform kann die Ausnehmung eine Tiefe von 6 cm haben und die Einsätze eine Höhe von 6 cm aufweisen. Es ist auch möglich, dass ein weiterer Einsatz eine Höhe von 7 cm aufweist, damit ein möglichst harter Einsatz zur Verfügung steht.

Über dem ersten Matratzenelement bzw. an der dem Nutzer zugewandten Seite des ersten Matratzenelementes 102 befindet sich das zweite Matratzenelement 106. Das zweite Matratzenelement 106 umfasst eine Mehrzahl Rillen 108, 110, die sich in Querrichtung des zweiten Matratzenelementes 106 erstrecken. Das zweite Matratzenelement 106 kann einen Komfortschaum, beispielsweise einen weichen Komfortschaum aufweisen. Das zweite Matratzenelement kann von einer flexiblen, vorgespannten Umhüllung (nicht gezeigt) umgeben sein.

Bei der in Figur 1 gezeigten Stellung befinden sich die Rillen 108, 110 unterhalb der Schulter und sind in Richtung Nutzer gerichtet. Diese Stellung ist für Nutzer geeignet, deren Gewicht beispielsweise niedriger als 80 kg ist. Das zweite Matratzenelement 106 kann gegenüber dem ersten Matratzenelement 102 gewendet werden, so dass sich die Rillen 108, 110 an der Seite des zweiten Matratzenelementes 106 befinden, die dem Nutzer abgewandt ist. Diese Stellung des zweiten Matratzenelementes ist für Nutzer geeignet, deren Gewicht höher als ein vorbestimmter Schwellenwert von beispielsweise 80 kg ist.

Bei der in Figur 1 gezeigten Ausführungsform befinden sich die Rillen 108, 110 unterhalb der Beine. Die Beine sind ein vergleichsweise leichtes Körperteil. Folglich stellen die Rillen 108, 110 sicher, dass die Beine möglichst weich liegen.
Eine erste Gruppe 108 von Rillen weist eine Mehrzahl Rillen auf, die einen ersten Abstand von einander haben. Eine zweite Gruppe 110 von Rillen weist eine Mehrzahl Rillen auf, die einen zweiten Abstand voneinander haben, wobei sich der zweite Abstand vom ersten Abstand unterscheidet.

Der Nutzer kann das zweite Matratzenelement 106 wenden, so dass sich die Rillen 108, 110 unterhalb der Schulter befinden. Dadurch wird die Schulter weicher gelagert. Es versteht sich, dass das zweite Matratzenelement 106, auch wenn sich die Rillen unterhalb der Beine des Nutzers befinden, je nach Gewicht des Nutzers dem Nutzer zugewandten oder abgewandt sein können.

Über dem zweiten Matratzenelement 106 befindet sich ein drittes Matratzenelement 112, das beispielsweise aus einem besonders weichem Komfortschaum gebildet ist. Über dem dritten Matratzenelement 112 befindet sich ein viertes Matratzenelement 114, das beispielsweise Latex aufweist. Das vierte Matratzenelement 114 kann Öffnungen aufweisen, die sich in der vertikalen Richtung des Matratzenelementes erstrecken.

Über dem vierten Matratzenelement 114 ist ein optionales sechstes Matratzenelement 120 angeordnet. Über dem sechsten Matratzenelement 120 ist ein fünftes Matratzenelement 118 angeordnet. Das fünfte Matratzenelement befindet sich unterhalb der Beine eines Nutzers. Das fünfte Matratzenelement 118 kann etwa 3 cm hoch und etwa 60 bis 80, vorzugsweise etwa 70 cm lang sein und erstreckt sich somit nicht über die gesamte Länge der anderen Matratzenelemente. Das fünfte Matratzenelement 118 bewirkt eine höhere Lagerung der unteren Extremitäten und bewirkt einen besseren Venenrückfluss.

Die in Figur 1 gezeigten sechs Matratzenelemente 102, 106, 112, 114, 118, 120 können in einer so genannten Matratzenhülle (nicht gezeigt) angeordnet sein. Die Matratzenhülle kann einen Reißverschluss aufweisen.

Unter Bezugnahme auf Figur 3 wird eine zweite Ausführungsform der erfindungsgemäßen Matratzenanordnung 200 gezeigt, die im Wesentlichen der ersten Ausführungsform entspricht. Gleiche Elemente werden mit den gleichen Bezugszeichen versehen und im Sinne der Prägnanz werden lediglich die Unterschiede zur ersten Ausführungsform beschrieben. Das erste Matratzenelement 102, das zweite Matratzenelement 106, das dritte Matratzenelement 112 und das vierte Matratzenelement 114 befinden sich in einer ersten Matratzenhülle 201, die einen Reißverschluss aufweisen kann. Der Nutzer kann durch Wenden und Drehen des zweiten Matratzenelementes 106 die Härte der Matratze im Schulterbereich bzw. im Beinbereich einstellen. Ferner kann der Nutzer durch Auswählen eines Einsatzes 104 aus einer Mehrzahl von Einsätzen 230 denjenigen Einsatz in die Ausnehmung 103 einsetzen, der dem Komfortbedürfnis des Nutzers entspricht. Sobald der Nutzer das erste Matratzenelement 102 und das zweite Matratzenelement 106 so konfiguriert bzw. angeordnet hat, wie es seinem Komfortansprüchen entspricht, kann er die erste Matratzenhülle 201 um das erste bis vierte Matratzenelement 102, 106, 112, 114 anbringen.

Das erste Matratzenelement 102, das zweite Matratzenelement 106, das dritte Matratzenelement 112 und das vierte Matratzenelement 114 in der Matratzenhülle 201 bilden eine erste Matratzenanordnung 240. Die erste Matratzenanordnung 240 und die Mehrzahl unterschiedlicher Einsätze 230 bilden einen ersten Matratzen-Satz. Der Nutzer kann aus der Mehrzahl Einsätze 230 denjenigen in das erste Matratzenelement 102 einsetzen, der seinem Komfortbedürfnissen am besten entspricht.

Die zweite Ausführungsform umfasst eine zweite Matratzenanordnung 250, die das fünfte Matratzenelement 118 umfasst, das sich lediglich über den Bereich der Beine die Längsrichtung der Matratzenelemente erstreckt. Über dem fünften Matratzenelement 118 kann ein sechstes Matratzenelement 222 angeordnet sein, das ein Material mit einer Viskoelastizität aufweist. Über dem sechsten Matratzenelement 118 kann ein siebtes Matratzenelement 224 angeordnet sein, das einen besonders weichen Komfortschaum aufweist. Das fünfte Matratzenelement 118, das sechste Matratzenelement 222 und das siebten Matratzenelement 224 können in einer zweiten Matratzenhülle 226 angeordnet sein. Die zweite Matratzenanordnung 250 kann ein so genannter Topper sein, der über die erste Matratzenanordnung gelegt wird.

Über der zweiten Matratzenanordnung kann sich ein achtes Matratzenelement 228 befinden, das einen sehr weichen Komfortschaum aufweist und ein neuntes Matratzenelement 230 befinden, das ebenfalls einen weichen Komfortschaum aufweist.

Die vorliegende Erfindung hat den Vorteil, dass der Nutzer nach dem Kauf und auch nach längerer Benutzung die Matratze an seine Komfortbedürfnisse und seine Schlafpräferenzen anpassen kann. Dadurch wird zum einen der Komfort des Nutzers erhöht und zum anderen werden Ressourcen geschont, weil eine Matratze länger eingesetzt werden kann.

Ferner hat die Erfindung den Vorteil, dass sowohl die Härte der Matratze im Hüftbereich als auch die Härte im Schulterbereich oder im Beinbereich mit einfachen Mitteln eingestellt werden kann.

## Patentansprüche

1. Matratzenanordnung (100; 200), **aufweisend:**
- ein erstes Matratzenelement (102), das eine Ausnehmung (103) in einem Bereich aufweist, der sich bei Verwendung unterhalb des Anwenders und zwischen der Schulter und der Hüfte eines Nutzers befindet;
- einen wechselbaren Einsatz (104), der in die Ausnehmung (103) des ersten Matratzenelementes (102) lösbar eingesetzt werden kann und vom ersten Matratzenelement (102) lösbar gehalten wird; und
- ein zweites Matratzenelement (106), das sich bei Verwendung über dem ersten Matratzenelement (102) befindet und das in einem Bereich unter den Schultern des Nutzers und/oder in einem Bereich unter den Beinen des Nutzers eine Mehrzahl Rillen (108, 110) aufweist, die sich zumindest teilweise entlang der Querrichtung des zweiten Matratzenelementes (106) erstrecken; wobei
- die Ausnehmung (103) in dem ersten Matratzenelement im Längsschnitt zumindest teilweise trapezförmig ist; und/oder
- der Einsatz (104) im Längsschnitt zumindest teilweise trapezförmig ist;
**dadurch gekennzeichnet, dass** der Einsatz (104) zumindest eine der folgenden Eigenschaften aufweist:
- das Volumen des Einsatzes (104) ist größer als das Volumen der Ausnehmung (103) im ersten Matratzenelement;
- die Höhe des Einsatzes (104) ist größer als das die Tiefe der Ausnehmung im ersten Matratzenelement (103).

2. Matratzenanordnung (100; 200) nach Anspruch 1, **dadurch gekennzeichnet, dass**
- die dem Nutzer abgewandten Seite des ersten Matratzenelementes (102) die Ausnehmung (103) aufweist; und
- das erste Matratzenelement (102) an der dem Nutzer zugewandten Seite flach ausgebildet ist.

3. Matratzenanordnung (100; 200) nach Anspruch 1 oder 2, **dadurch gekennzeichnet, dass** das zweite Matratzenelement (106) dazu ausgebildet ist, um seine Längsachse gedreht zu werden, so dass
- sich die Rillen (108, 110) des zweiten Matratzenelementes (106) auf der dem Nutzer zugewandten Seite des zweiten Matratzenelementes (106) befinden, wenn das Gewicht des Nutzer kleiner gleich einem vorbestimmten Schwellenwert ist; oder
- sich die Rillen (108, 110) des zweiten Matratzenelementes (106) auf der dem Nutzer abgewandten Seite des zweiten Matratzenelementes (106) befinden, wenn das Gewicht des Nutzer größer einem vorbestimmten Schwellenwert ist.

4. Matratzenanordnung (100; 200) nach einem der Ansprüche 1 bis 3, **dadurch gekennzeichnet, dass** das zweite Matratzenelement (106) gegenüber dem ersten Matratzenelement (102) um seine vertikale Achse drehbar ist, so dass sich die Mehrzahl Rillen (108; 110) wahlweise unter den Beinen des Nutzers oder unter den Schultern des Nutzers befinden.

5. Matratzenanordnung (100; 200) nach einem der Ansprüche 1 bis 4, **dadurch gekennzeichnet, dass** das zweite Matratzenelement (106) eine geringere Härte als das erste Matratzenelement (102) aufweist.

6. Matratzenanordnung (100; 200) nach einem der Ansprüche 1 bis 5, **gekennzeichnet durch** ein drittes Matratzenelement (112), das über dem zweiten Matratzenelement (106) angeordnet ist und das eine niedrigere Härte als das zweite Matratzenelement (106) aufweist.

7. Matratzenanordnung (100; 200) nach einem der Ansprüche 1 bis 6, **gekennzeichnet durch** ein viertes Matratzenelement (114), das über dem zweiten Matratzenelement (106) oder dritten Matratzenelement (112) angeordnet ist.

8. Matratzenanordnung (100; 200) nach Anspruch 7, **dadurch gekennzeichnet, dass**
- das Material des vierten Matratzenelements (114) eine niedrigere Härte als das Material des zweiten Matratzenelements (106) aufweist;
- das Material des vierte Matratzenelements (114) eine höhere Härte als das dritte Matratzenelement (112) aufweist; und/oder
- das vierte Matratzenelement (114) Öffnungen aufweist, die sich in der vertikalen Richtung des vierten Matratzenelementes (114) erstrecken.

9. Matratzenanordnung (100; 200) nach einem der Ansprüche 1 bis 8, **gekennzeichnet durch** ein fünftes Matratzenelement (118), das über dem zweiten Matratzenelement (106), dem dritten Matratzenelement (112) oder dem vierten Matratzenelement (114) angeordnet ist, wobei sich das fünfte Matratzenelement (118) lediglich über einen Teil des zweiten Matratzenelementes (106) erstreckt.

10. Matratzenanordnung (100; 200) nach einem der Ansprüche 1 bis 9, **dadurch gekennzeichnet, dass**
- das Material des ersten Matratzenelementes (102) einen Stützschaum aufweist;
- das Material des zweiten Matratzenelementes (106) einen Komfortschaum aufweist;
- das Material des dritten Matratzenelementes (112) einen Komfortschaum aufweist;
- das Material des vierten Matratzenelementes (114) Latex aufweist; und/oder
- das Material des fünften Matratzenelementes (118) einen Komfortschaum aufweist.

11. Matratzenanordnung (100; 200) nach einem der Ansprüche 1 bis 10, **dadurch gekennzeichnet, dass**
- das erste Matratzenelement (102) von einer flexibel vorgespannten Umhüllung (201) umschlossen ist;
- das zweite Matratzenelement (106) von einer flexibel vorgespannten Umhüllung (201) umschlossen ist;
- das dritte Matratzenelement (112) von einer flexibel vorgespannten Umhüllung (201) umschlossen ist;
- das vierte Matratzenelement (114) von einer flexibel vorgespannten Umhüllung (201) umschlossen ist;
- das fünfte Matratzenelement (118) von einer flexibel vorgespannten Umhüllung (201) umschlossen ist; und/oder
- die Matratzenelemente (102, 106, 112, 114, 118) nicht miteinander verklebt sind.

12. Matratzen-Satz (200), **aufweisend**
- eine erste Matratzenanordnung (240) nach einem der Ansprüche 1 bis 11; und
- eine Mehrzahl Einsätze (230) mit unterschiedlicher Elastizität und/oder mit einem unterschiedlichen Volumen und/oder mit einer unterschiedlichen Dicke.

13. Matratzen-Satz (200) nach Anspruch 12, **gekennzeichnet durch** eine zweite Matratzenanordnung (250), wobei die zweite Matratzenanordnung (250)
- das fünfte Matratzenelement (118); und
- zumindest ein weiteres Matratzenelement (222, 224, 228, 230) aufweist,
- wobei das zumindest eine weitere Matratzenelement (222, 224, 228, 230) ein Matratzenelement mit einer Viskoelastizität aufweist und/oder einer Härte aufweist, die niedriger als die Härte des ersten, zweiten, dritten, vierten und fünften Matratzenelementes (102, 106, 112, 114, 118) ist.

## Claims

1. Mattress system (100; 200) comprising:
- a first mattress element (102) which has a recess (103) in an area which when in use is located underneath the user and between the shoulder and hip of a user
- an exchangeable insert (104) which can be detachably inserted into the recess (103) of the first mattress element (102) and is held in a detachable manner by the first mattress element (102); and
- a second mattress element (106) which when in use is located above the first mattress element (102) and in an area under the shoulders of the user and/or in an area under the legs of the user has plurality of grooves (108, 111) which extend at least partially along the transverse direction of the second mattress element (106) wherein
- the recess (103) in the first mattress element is at least partial trapezoidal in longitudinal section; and/or
- the insert (104) is at least partially trapezoidal in longitudinal section
**characterised in that** the insert (104) has at least one of the following properties:
- the volume of the insert (104) is greater than the volume of the recess (103) in the first mattress element;
- the height of the insert (104) is greater than the depth of the recess (103) in the first mattress element.

2. Mattress system (100; 200) according to claim 1 **characterised in that**
- the side of the first mattress element (102) facing away from the user has the recess (103); and
- the side of the first mattress element (102) facing the user is flat in design.

3. Mattress system (100; 200) according to claim 1 or 2 **characterised in that** the second mattress element (106) is designed to be turned about it longitudinal axis so that
- the grooves (108, 110) of the second mattress element (106) are located on the side of the second mattress element (106) facing the user, when the weight of the user is less than or equal to a predetermined threshold value; or
- the grooves (108, 110) of the second mattress element (106) are located on the side of the second mattress element (106) when the weight of the user is greater than a predetermined threshold value.

4. Mattress system (100; 200) according to any one of claims 1 to 3 **characterised in that** the second mattress element (106) can be turned about its vertical axis vis-à-vis the first mattress element (102) so that the majority of the grooves (108; 110) are optionally located under the legs of the user or under the shoulders of the user.

5. Mattress system (100; 200) according to any one of claims 1 to 4 **characterised in that** the second mattress element (106) has a lesser hardness than the first mattress element (102).

6. Mattress system (100; 200) according to any one of claims 1 to 5, **characterised by** a third mattress element (112) which is arranged above the second mattress element (106) and has a lesser hardness than the second mattress element (106).

7. Mattress system (100; 200) according to any one of claims 1 to 6 **characterised by** a fourth mattress element (114) which is arranged above the second mattress element (106) or the third mattress element (112).

8. Mattress system (110; 200) according to claim 7 **characterised in that**
- the material of the fourth mattress element (114) has a lesser hardness than the material of the second mattress element (106);
- the material of the fourth mattress element (114) has a greater hardness than the third mattress (112); and/or
- the fourth mattress element (114) has openings which extend in the vertical direction of the fourth mattress element (114).

9. Mattress system (100; 200) according to any one of claims 1 to 8 **characterised by** a fifth mattress element (118) which is arranged above the second mattress element (106), the third mattress element (112) or the fourth mattress element (114), wherein the fifth mattress element (118) only extends over a part of the second mattress element (106).

10. Mattress system (100; 200) according to any one of claims 1 to 9 **characterised in that**
- the material of the first mattress element (102) comprises a support foam;
- the material of the second mattress element (106) comprises a comfort foam;
- the material of the third mattress element (112) comprises a comfort foam;
- the material of the fourth mattress element (114) comprise latex; and/or
- the material of the fifth mattress element (118) comprises a comfort foam.

11. Mattress system (100; 200) according to any one of claims 1 to 10 **characterised in that**
- the first mattress element (102) is surrounded by a flexible pre-tensioned encasement (201);
- the second mattress element (106) is surrounded by a flexible pre-tensioned encasement (201);
- the third mattress element (112) is surrounded by a flexible pre-tensioned encasement (201);
- the fourth mattress element (114) is surrounded by a flexible pre-tensioned encasement (201);
- the first mattress element (118) is surrounded by a flexible pre-tensioned encasement (201); and/or
- the mattress elements (102, 106, 112, 114, 118) are not stuck to each other.

12. Mattress set (200) comprising
- a first mattress system (240) according to any one of claims 1 to 11; and
- a plurality of inserts (230) of different elasticity and/or with a different volume and/or with a different thickness.

13. Mattress set (200) according to claim 12 **characterised by** a second mattress system (250) wherein the second mattress system (250) comprises
- the fifth mattress element (118); and
- at least one further mattress element (222, 224, 228, 230),
wherein the at least one further mattress element (222, 224, 228, 230) comprises a mattress element with a viscoelasticity and/or a hardness that is less than the hardness of the first, second, third, fourth and fifth mattress element (102, 106, 112, 114, 118).

## Revendications

1. Configuration de matelas (100 ; 200), comportant :
- un premier élément de matelas (102), qui comporte un évidement (103) dans une zone, qui en cas d'utilisation se trouve en-dessous de l'utilisateur et entre l'épaule et la hanche d'un utilisateur,
- un insert (104) interchangeable, que l'on peut insérer de manière amovible dans l'évidement (103) du premier élément de matelas (102) et qui est maintenu de manière amovible par le premier élément de matelas (102) ; et
- un deuxième élément de matelas (106), qui en cas d'utilisation se trouve au-dessus du premier élément de matelas (102) et qui dans une zone sous les épaules de l'utilisateur et/ou dans une zone sous les jambes de l'utilisateur comporte une pluralité de cannelures (108, 110) qui s'étendent au moins en partie le long de la direction transversale du deuxième élément de matelas (106) ;
- en coupe longitudinale, l'évidement (103) dans le premier élément de matelas étant au moins partiellement de forme trapézoïdale ; et/ou
- en coupe longitudinale, l'insert (104) étant au moins partiellement de forme trapézoïdale ;
**caractérisé en ce que** l'insert (104) présente au moins l'une des propriétés suivantes :
- le volume de l'insert (104) est supérieur au volume de l'évidement (103) dans le premier élément de matelas ;
- la hauteur de l'insert (104) est supérieure à la profondeur de l'évidement dans le premier élément de matelas (103).

2. Configuration de matelas (100 ; 200) selon la revendication 1, **caractérisé en ce que**
- la face du premier élément de matelas (102) qui est opposée à l'utilisateur comporte l'évidement (103) ; et
- le premier élément de matelas (102) est conçu de forme plate sur la face dirigée vers l'utilisateur.

3. Configuration de matelas (100 ; 200) selon la revendication 1 ou 2, **caractérisé en ce que** le deuxième élément de matelas (106) est conçu pour être tourné autour de son axe longitudinal, de telle sorte que
- les cannelures (108, 110) du deuxième élément de matelas (106) se trouvent sur la face dirigée vers l'utilisateur du deuxième élément de matelas (106) si le poids de l'utilisateur est inférieur ou égale à une valeur seuil prédéfinie ; ou
- les cannelures (108, 110) du deuxième élément de matelas (106) se trouvent sur le côté opposé à l'utilisateur du deuxième élément de matelas (106) si le poids de l'utilisateur est supérieur à une valeur seuil prédéfinie.

4. Configuration de matelas (100 ; 200) selon l'une quelconque des revendications 1 à 3, **caractérisé en ce que** le deuxième élément de matelas (106) est rotatif autour de son axe vertical par rapport au premier élément de matelas (102), de telle sorte que la pluralité de cannelures (108 ; 110) se trouvent sélectivement sous les jambes de l'utilisateur ou sous les épaules de l'utilisateur.

5. Configuration de matelas (100 ; 200) selon l'une quelconque des revendications 1 à 4, **caractérisé en ce que** le deuxième élément de matelas (106) fait preuve d'une dureté inférieure à celle du premier élément de matelas (102).

6. Configuration de matelas (100 ; 200) selon l'une quelconque des revendications 1 à 5, **caractérisé par** un troisième élément de matelas (112), qui est placé au-dessus du deuxième élément de matelas (106) et qui fait preuve d'une dureté inférieure à celle du deuxième élément de matelas (106).

7. Configuration de matelas (100 ; 200) selon l'une quelconque des revendications 1 à 6, **caractérisé par** un quatrième élément de matelas (114), qui est placé au-dessus du deuxième élément de matelas (106) ou du troisième élément de matelas (112).

8. Configuration de matelas (100 ; 200) selon la revendication 7, **caractérisé en ce que**
- la matière du quatrième élément de matelas (114) fait preuve d'une dureté inférieure à celle de la matière du deuxième élément de matelas (106) ;
- la matière du quatrième élément de matelas (114) fait preuve d'une dureté supérieure à celle du troisième élément de matelas (112) ; et/ou
- le quatrième élément de matelas (114) comporte des orifices, qui s'étendent dans la direction verticale du quatrième élément de matelas (114).

9. Configuration de matelas (100 ; 200) selon l'une quelconque des revendications 1 à 8, **caractérisé par** un cinquième élément de matelas (118), qui est placé au-dessus du deuxième élément de matelas (106), du troisième élément de matelas (112) ou du quatrième élément de matelas (114), le cinquième élément de matelas (118) s'étendant seulement sur une partie du deuxième élément de matelas (106).

10. Configuration de matelas (100 ; 200) selon l'une quelconque des revendications 1 à 9, **caractérisé en ce que**
- la matière du premier élément de matelas (102) comporte une mousse de soutien ;
- la matière du deuxième élément de matelas (106) comporte une mousse de confort ;
- la matière du troisième élément de matelas (112) comporte une mousse de confort ;
- la matière du quatrième élément de matelas (114) comporte du latex ; et/ou
- la matière du cinquième élément de matelas (118) comporte une mousse de confort.

11. Configuration de matelas (100 ; 200) selon l'une quelconque des revendications 1 à 10, **caractérisé en ce que**
- le premier élément de matelas (102) est entouré d'une housse souplement précontrainte (201) ;
- le deuxième élément de matelas (106) est entouré d'une housse souplement précontrainte ;
- le troisième élément de matelas (112) est entouré d'une housse souplement précontrainte (201) ;
- le quatrième élément de matelas (114) est entouré d'une housse souplement précontrainte (201) ;
- le cinquième élément de matelas (118) est entouré d'une housse souplement précontrainte (201) ; et/ou
- les éléments de matelas (102, 106, 112, 114, 118) ne sont pas collés les uns aux autres.

12. Ensemble formant matelas (200), comportant
- une première configuration de matelas (240) selon l'une quelconque des revendications 1 à 11 ; et
- une pluralité d'inserts (230) d'élasticité différente et/ou présentant un volume différent et/ou une épaisseur différente.

13. Ensemble formant matelas (200) selon la revendication 12, **caractérisé par** une deuxième configuration de matelas (250), la deuxième configuration de matelas (250) comportant le cinquième élément de matelas (118) ; et
- au moins un élément de matelas (222, 224, 228, 230) additionnel,
- l'au moins un élément de matelas (222, 224, 228, 230) additionnel comportant un élément de matelas faisant preuve d'une viscoélasticité et/ou faisant preuve d'une dureté qui est inférieure à la dureté du premier, du deuxième, du troisième, du quatrième et du cinquième élément de matelas (102, 106, 112, 114, 118).
